# EUROPÄISCHE PATENTSCHRIFT

(11) **EP 0 631 958 B1**
(45) Veröffentlichungstag und Bekanntmachung des Hinweises auf die Patenterteilung: **28.02.1996**
(21) Anmeldenummer: 94108828.8
(22) Anmeldetag: 09.06.1994
(51) Int. Cl.: B65H 37/00

(54) **Handgerät zum Übertragen eines Films von einem Trägerband auf ein Substrat**
Manual device for transferring a film from a carrying ribbon to a substrate
Dispositif manuel pour appliquer un film d'un ruban porteur sur un substrat

(30) Priorität: 02.07.1993 DE 4322118
(43) Veröffentlichungstag der Anmeldung: 04.01.1995
(73) Patentinhaber: Pritt Produktionsgesellschaft mbH, D-30453 Hannover (DE)
(72) Erfinder: Manusch, Christoph, D-30966 Hemmingen (DE); Obersteller, Udo, D-30853 Langenhagen (DE); Herrmannsen, Wulf, D-30952 Ronnenberg (DE)
(74) Vertreter: Wilk, Hans-Christof, Dr.

(56) Entgegenhaltungen:
- EP-A- 0 386 500
- EP-A- 0 575 790

## Beschreibung

Die Erfindung bezieht sich auf ein Handgerät zum Übertragen eines Films von einem Trägerband auf ein Substrat, mit einem längsgeteilten Gehäuse, in dem eine Vorratsspule mit einem Wickel aus filmbeschichtetem Trägerband angebracht ist, das von ihr aus über einen aus dem Gehäuse herausragenden Auftragfuß geführt, an diesem umgelenkt und von ihm in das Gehäuse auf eine Aufwickelspule zurückgeleitet wird, wobei bei geöffnetem Gehäuse Vorrats- und Aufwickelspule aus dem Gehäuse entnehmbar bzw. in dieses einlegbar sind. Solch ein Handgerät ist von EP-A-0 386 500 bekannt.

Solche Handgeräte haben im Bürobereich seit einiger Zeit in erheblichem Maße Eingang gefunden. Sie dienen dazu, einen Film, wie etwa einen Abdeckfilm (Cover-up-Film) oder einen Klebstoffilm, mit dem ein Trägerband beschichtet ist, von diesem auf eine Unterlage abzugeben. Eine Erneuerung der Füllung des Gerätes, wenn die Filmbeschichtung des Trägerbandes verbraucht ist, geschieht bei manchen dieser Handgeräte durch Auswechseln einer in das Gerät eingelegten Wechselkassette, welche die Vorratsspule, die Aufwickelspule, das Trägerband und den Auftragfuß enthält. Hierdurch wird eine sehr rasche und umkomplizierte Möglichkeit des Bandwechsels gegeben, die allerdings mit einem vergleichsweise großen Aufwand verbunden ist, da jeweils nicht nur die gesamte Gehäusestruktur der Kassette, sondern zudem auch noch der Auftragfuß mit ausgewechselt werden muß.

Eine andere bekannte Möglichkeit zum Auswechseln des Bandes besteht darin, daß das längsgeteilte Gehäuse geöffnet wird, wobei in einer Gehäusehälfte die beiden Spulen, der Auftragfuß und auch die die Spulen verbindende Rutschkupplung angeordnet sind und die Spulen sowie das auf die Aufwickelspule aufgewickelte und das die beiden Spulen miteinander verbindende Trägerband gemeinsam herausgenommen werden können. Anschließend wird eine neue Vorratsspule mit einem Wickel an filmbeschichtetem Trägerband, die über einen Trägerbandabschnitt (Schlaufe) an einer noch leeren Aufwickelspule angeschlossen ist (diese Einheit aus zwei miteinander über eine Trägerbandschlaufe verbundenen Spulen bezeichnet man üblicherweise als "Doppelspule"), in das geöffnete Gehäuse eingelegt. Dabei ist es für die Bedienungsperson allerdings erforderlich, den Trägerbandabschnitt zwischen den beiden Spulen um den aus dem Gehäuse vorstehenden Auftragfuß herumzulegen und gleichzeitig in die im Gehäuse vorhandene Bandführung einzulegen. Da im fertig eingelegten Zustand das filmbeschichtete Trägerband in einem gespannten Zustand über den Auftragfuß herumlaufen muß, ergeben sich beim Bandwechsel bei diesen Geräten für die Bedienungsperson gewisse Schwierigkeiten, da das Trägerband infolge der gewünschten Endspannung nicht mit Spiel um den Auftragfuß herumgelegt werden kann, vielmehr seitlich auf diesen unter Spannung aufgeschoben werden muß. Legt man es aber mit Spiel um den Auftragsfuß, ergibt sich die Notwendigkeit, es durch Drehen der aufgesteckten Spulen spannen zu müssen, was umständlich ist und einer gewissen Geschicklichkeit bedarf (Beachtung der richtigen Drehrichtung o.ä.). Es besteht zudem die Gefahr, daß der Benutzer seine Finger beim Einlegen einer neuen Doppelspule mit dem Material der Filmbeschichtung verschmutzt.

Die Erfindung betrifft nun solche Handgeräte, bei denen der Bandwechsel durch Herausnehmen bzw. Einlegen einer Doppelspule (also nicht über eine Wechselkassette mit eingebautem Auftragsfuß erfolgt, und sie stellt darauf ab, ein Gerät der eingangs genannten Art so weiterzubilden, daß der Bandwechsel für den Benutzer vereinfacht wird.

Erfindungsgemäß wird dies bei einem Handgerät der eingangs genannten Art dadurch erreicht, daß der Auftragfuß von seiner aus dem Gehäuse herausragenden Stellung in eine in das Gehäuse zurückgezogene Stellung verschiebbar ist und in seiner ausgefahrenen Stellung lösbar verriegelt werden kann.

Bei der Erfindung ist somit der Auftragfuß in das Gehäuse hinein verschiebbar, wobei er von seiner ausgefahrenen Endstellung, in der das Gerät betriebsbereit ist und die man deshalb auch als "Betriebsstellung" bezeichnen kann, zum Bandwechsel in eine weitere, im Inneren des Gehäuses liegende, eingefahrene Endstellung, die man auch als "Bandwechselstellung" bezeichnen könnte, verbracht werden kann. Wenn ein Bandwechsel erfolgen soll, wird die Verriegelung des Auftragfußes in dessen ausgefahrener Endstellung aufgehoben und sodann der Auftragfuß in seine in das Gehäuse eingefahrene Endstellung eingeschoben. Dadurch wird sofort die Spannung von der Trägerband-Schleife zwischen der Vorrats- und der Aufwickelspule genommen, die Bandschleife wird schlaff und die Spulen können gemeinsam ohne Schwierigkeit aus dem Gehäuse herausgenommen werden. Die neue Doppelspule kann sodann in die offene Gehäusehälfte eingelegt werden, wo seine Bandschlaufe infolge des zurückgezogenen Auftragfußes ohne Schwierigkeit leicht um den Auftragfuß, vielleicht sogar in einem gewissen Abstand um diesen, herumgelegt werden kann. Anschließend wird der Auftragfuß wieder in seine ausgefahrene Betriebsstellung verbracht und in dieser verriegelt, wodurch die Bandschlaufe zwischen Vorrats- und Aufwickelspule mit der erforderlichen Bandspannung beaufschlagt wird. Der Benutzer muß also beim Einlegen einer neuen Doppelspule nicht, wie bei bisher bekannten Geräten mit feststehendem Auftragfuß, den Trägerbandabschnitt zwischen Vorratsspule und Aufwickelspule in gespanntem Zustand seitlich über den Auftragfuß überstülpen, sondern kann ihn infolge des zurückgeschobenen Auftragfußes ganz bequem und locker um den Auftragfuß herumlegen, da die erforderliche Bandspannung erst anschließend durch Verschieben des Auftragfußes in dessen ausgefahrene Position erfolgt. Hierdurch wird ein problemfreier, rascher Wechsel der Spulen und des zwischen ihnen verlaufenden Trägerbandabschnitts möglich, ohne daß der Benutzer mit Fingenfertigkeit ein unter Spannung stehendes Band über einen festen Auftragfuß überstülpen muß.

Um die Funktionssicherheit des erfindungsgemäßen Gerätes noch zu verbessern, wird die verschiebliche Anordnung des Auftragfußes bevorzugt so ausgelegt, daß dieser stets dann, wenn er in seine ausgefahrene Betriebsstellung verbracht wird, sich automatisch in dieser auch lageverriegelt. So muß der Benutzer nach dem Einlegen der neuen Spulen nur noch den Auftragfuß in dessen ausgefahrene Endstellung schieben, in der er automatisch lageverriegelt wird, so daß die bewußte Ausführung eines Verriegelungsvorgangs entfallen kann. Vorteilhafterweise wird vorgesehen, daß auch eine Verriegelung des Auftragfußes in seiner eingefahrenen Endstellung (wieder bevorzugt automatisch) erfolgt.

Eine bevorzugte Ausgestaltung des erfindungsgemäßen Handgerätes besteht darin, daß der Auftragfuß nur bei geöffnetem Gehäuse in seiner ausgefahrenen Stellung entriegelbar und/oder in die andere, eingefahrene Stellung verbringbar ist. Damit wird sichergestellt, daß bei geschlossenem Gehäuse ein unerwünschtes, versehentliches Entriegeln des Auftragfußes nicht möglich ist, weil der Entriegelungsmechanismus dann von außen nicht zugänglich ist. Ein Verschieben des Auftragfußes aus seiner Betriebsstellung in seine eingefahrene Stellung kann hier also nur ganz bewußt bei geöffnetem Gehäuse erfolgen.

Die Ausbildung und Verfahrbarkeit des Auftragfußes kann beliebie erfolgen. Bevorzugt wird der Auftragfuß jedoch so angeordnet, daß er an einem verschiebbaren Schlitten befestigt ist, der längs einer als Formschiene ausgebildeten Führungsschiene in der geöffneten Gehäusehälfte geführt verfahrbar ist und mit dieser Führungsschiene dabei in formschlüssig halterndem Eingriff steht, z.B. indem er diese formschlüssig (in Art einer "Schwalbenschwanzführung") übergreift. Durch einen solchen Formschluß ist sichergestellt, daß eine gute Führung des Schlittens bei der Verschiebebewegung längs der Formschiene gewährleistet ist, wobei gleichzeitig auch ein unerwünschtes Lösen des Schlittens von der Formschiene (bei geeigneter Formausbildung der letzteren) leicht verhindert werden kann. Bevorzugt wird die Formschiene als T-förmige Führungsschiene ausgebildet, die an der Seitenwand der zugeordneten Gehäusehälfte verläuft und befestigt ist. Mit Vorteil wird die Formschiene einstückig mit der Seitenwand des Gehäuses ausgebildet, was auch zu einer leichten spritztechnischen Herstellbarkeit führt, wenn das Gehäuse und die Spritzschiene z.B. aus Kunststoff hergestellt werden.

Für die Verriegelung des verfahrbaren Schlittens jeweils in der ausgefahrenen bzw. eingefahrenen Endposition des Auftragfußes läßt sich jede geeignete Verriegelungsmöglichkeit einsetzen. Eine besonders günstige Verriegelung wird jedoch dadurch erreicht, daß der Schlitten zwei beidseits der Führungsschiene angebrachte Federstege aufweist, die bei Erreichen der jeweiligen Endstellung des Auftragfußes in einen formschlüssig verriegelnden Eingriff mit am Gehäuse angebrachten Verriegelungselementen, etwa in Form von Rastkerben o.ä., einfedern. Dies läßt sich vorteilhafterweise dadurch erreichen, daß längs des Verschiebeweges die Federstege an parallel zu der Führungsschiene verlaufenden Stegen entlanggleiten, wobei in diesen Stegen an den Stellen, an denen der Auftragfuß die gewünschten Endstellungen erreicht, entsprechende Rastkerben oder Durchbrechungen ausgebildet sind, in die am Ende der Federstege angebrachte Vorsprünge einrasten. Die Federstege werden dabei so eingebaut, daß sie während der Verschiebung des Schlittens stets unter Federvorspannung stehen, die sie bei Erreichen einer Endstellung des Auftragfußes in die dort vorgesehenen Rastaufnahmen eindrückt. Bevorzugt sind dabei die beiden Federstege jeweils mit einem seitlich nach derselben Seite vorstehenden Betätigungsabschnitt, etwa in Form eines bei geöffnetem Gehäuse in Richtung auf den Benutzer hin vorspringenden Bolzens o.ä., versehen, über den bei geöffnetem Gehäuse der Benutzer die Federstege aus der Raststellung ausfedern und damit außer Eingriff mit den Verriegelungsteilen bringen kann. Auf diese Weise wird eine rasche und einfache Entriegelbarkeit für den Benutzer geboten, wobei dieser die Betätigungsabschnitte nicht nur zum Entriegeln der Federstege, sondern gleichzeitig auch noch zum anschließenden Verfahren des Schlittens bzw. Auftragfußes benutzen kann.

Eine weitere bevorzugte Ausgestaltung des erfindungsgemäßen Handgerätes besteht darin, daß das geöffnete Gehäuse einen zur in Gehäuse-Längsrichtung verlaufenden, senkrecht zur Seitenwand des Gehäuses verlaufenden Mittelebene symmetrischen Aufbau aufweist, wobei der Auftragfuß entlang der Symmetrie-Mittellinie verschiebbar ist.

In vorteilhafter Weiterbildung des erfindungsgemäßen Handgerätes werden der Auftragfuß, der Schlitten und die Federstege gemeinsam als ein einstückiges Bauteil ausgebildet, während die geöffnete Gehäusehälfte, in welcher der verschiebbare Auftragfuß angeordnet ist, zusammen mit den Spulenachsen, auf die die Vorrats- bzw. die Aufwickelspule aufsteckbar sind, ebenso wie die sonstigen für die Bandführung dienenden Elemente, die Führungsschiene wie auch die seitlichen Anlagestege für die Federstege des Führungsschlittens ebenfalls einstückig aus Kunststoff ausgebildet sind. Bei einer solchen Ausgestaltung besteht das gesamte Gerät dann aus dieser offenen Gehäusehälfte, der zweiten Gehäusehälfte, die ihrerseits vorzugsweise einstückig mit entsprechenden Gegenhalterungen für die bei geöffnetem Gehäuse in der offenen Gehäusehälfte angebrachten Elemente ausgebildet ist, und aus den den Auftragfuß tragenden Schlitten, somit nur aus drei Strukturelementen, zu denen noch die Spulen und das Trägerband als weitere Einzelelemente hinzukommen. Hierdurch wird ein Minimum an Einzelteilen verbunden mit einer besonders raschen Montierbarkeit bei einfachem Aufbau gewährleistet.

Die Ausgestaltung des Auftragfußes kann in unterschiedlicher Weise je nach dem bestimmungsgemäßen Einsatzzweck erfolgen. Bevorzugt wird der Auftragfuß jedoch in Form eines Federsteges ausgebildet, und zwar derart, daß der aus dem Gehäuse in seiner ausgefahrenen Stellung nach vorne überstehende Auftragfuß senkrecht zu seiner Stegebene ausfedern kann, d.h. bei Aufbringen eines Anpreßdruckes entgegen der Druckrichtung gewisse Ausfederbewegungen vornehmen kann.

Es ist ferner von Vorteil, wenn bei einem erfindungsgemäßen Handgerät im Gehäuse ein Anschlag zur Begrenzung des Verschiebeweges des Auftragfußes in das Gehäuse hinein vorgesehen ist, wobei ein solcher Anschlag z.B. aus einer quer zur Verschieberichtung des Auftragfußes verlaufenden, an der Gehäuseseitenwand (vorzugsweise einstückig mit dieser) befestigten Querleiste bestehen kann.

Die Erfindung wird nachfolgend anhand der Zeichnung im Prinzip beispielshalber noch näher erläutert. Es zeigen:
Fig. 1 eine Perspektivdarstellung der Gehäusehälfte eines geöffneten erfindungsgemäßen Handgerätes, in der der Auftragfuß in verschiebbarer Anordnung sowie die Trägerbandspulen aufgenommen sind;
Fig. 2 eine seitliche Draufsicht der Darstellung aus Fig. 1 in Richtung des Pfeiles II in Fig. 1;
Fig. 3 eine teilweise geschnittene Seitenansicht der Darstellung aus Fig. 2;
Fig. 4 eine Darstellung entsprechend Fig. 2, jedoch mit eingefahrenem Auftragfuß;
Fig. 5 eine Darstellung wie in Fig. 3, jedoch wiederum mit eingefahrenem Auftragfuß, und
Fig. 6 den Schnitt VI-VI aus Fig. 4.

Die Darstellung der Fig. 1 zeigt ein erfindungsgemäßes Handgerät, dessen eine Gehäusehälfte entfernt ist. Bei der gezeigten Gehäusehälfte 1 handelt es sich um die, in der bei abgenommener anderer Gehäusehälfte alle beweglichen bzw. verschiebbaren Elemente mit ihren entsprechenden Aufnahmen bzw. Führungen ebenso wie eine Vorratsspule 2 mit einem Wickelvorrat aus filmbeschichtetem Trägerband 3 und eine koaxial zur Vorratsspule 2 angebrachte, direkt neben dieser angeordnete Aufwickelspule 5 aufgenommen sind.

Die Darstellung der Fig. 1 zeigt dabei die Anordnung des Auftragfußes 4 in seiner ausgefahrenen Endstellung (Betriebsstellung).

Wie Fig. 1 entnehmbar ist, wird von der Vorratsspule 2 das filmbeschichtete Trägerband abgewickelt und direkt dem Auftragfuß 4 zugeführt, der in seinem vorderen, aus dem Gehäuse 1 herausstehenden Bereich mit seitlich des Trägerbandes 3 angeordneten Führungsvorsprüngen 6 auf seiner Oberseite wie seiner Unterseite (vgl. Fig. 2 bzw. 3) versehen ist, die verhindern, daß das Trägerband 3 unerwünscht seitlich vom Auftragfuß 4 abrutscht Das filmbeschichtete Trägerband 3 (das in den Fig. 2 und 4 nur gestrichelt eingezeichnet ist) wird an der Vorderkante des Auftragfußes 4 umgelenkt, wieder in das Gehäuse 1 hineingeführt und dort auf einer koaxial zur und direkt neben der Vorratsspule 2 angebrachten Aufwickelspule 5 aufgewickelt. Eine in den Figuren nicht dargestellte Rutschkupplung zwischen der Vorratsspule 2 und der Aufwickelspule 5 gleicht die unterschiedlichen Geschwindigkeiten beider Spulen beim Abzug des Trägerbandes 3 aus und sichert gleichzeitig den Aufwickelantrieb für die Aufwickelspule 5 derart, daß das Trägerband 3 stets gespannt bleibt.

In der Gehäusehälfte 1 ist einstückig an deren Seitenwand eine Führungsschiene 11 angebracht, die, wie Fig. 6 zeigt, in Form eines T-förmigen Steges ausgebildet ist. Auf dieser Führungsschiene 11 sitzt, längs ihr verschieblich und sie schwalbenschwanzförmig übergreifend, ein Schnitten 7 (vgl. Fig. 6), der, wie z.B. die Fig. 2 und 3 zeigen, nach hinten (d.h. in Richtung auf die eingefahrene Stellung des Auftragfußes 4 hin) gerichtete seitliche Federstege 12 aufweist. Die Federstege 12 und der Schlitten 7 bilden gemeinsam ein einstückiges Bauteil, das auch noch am freien Ende der Federstege 12 angebrachte, senkrecht seitlich zu den Federstegen 12 vorspringende, leistenförmige Betätigungsabschnitte 8 umfaßt, die in Richtung auf die andere (abgenommene) Gehäusehälfte 1′ vorragen (vgl. Fig. 3 und 5).

Wie insbesondere aus den Fig. 1 und 2 gut entnommen werden kann, ist in einem kleinen Abstand zum gehäuseinnenseitigen Ende der Führungsschiene 11 an der Seitenwand der Gehäusehälfte 1 eine quer zur Führungsschiene 11 verlaufende Stegleiste 16 angebracht, gegen welche die Enden der Federstege 12 beim Einschieben des Schlittens 7 anlaufen, wenn dieser seine innere Endstellung erreicht hat.

Beidseits der Führungsschiene 11 sind, jeweils in einem gleichen Abstand zu dieser, seitliche Gleitleisten 13 an der Seitenwand der Gehäusehälfte 1 angeformt, gegen die die Federstege 12 beim Verschieben des Schlittens 7 seitlich unter einer gewissen elastischen Vorspannung anliegen. Diese Gleitleisten 13 sind an ihrem vorderen und hinteren Ende jeweils mit einer Rastkerbe 9 bzw. 10 versehen, in welche an den Enden der Federstege 12 seitlich angebrachte Verriegelungsteile (in den Figuren nicht dargestellt) unter Vorspannung einrasten können, sobald der Schlitten 7 seine ausgefahrene bzw. eingefahrene Endstellung erreicht hat.

Die beiden Spulen 2 und 5 sitzen auf einer gemeinsamen Spulenachse 15 koaxial nebeneinander. An der Seitenwand der abgenommenen Gehäusehälfte 1′ (vgl. Fig. 3, 5 und 6) sind (in den Figuren nicht gezeigte) Stützelemente vorgesehen, die bei geschlossenem Gehäuse sicherstellen, daß die Spulen 2 und 5 nicht von ihrer gemeinsamen Spulenaufnahme 15 seitlich herunterrutschen können.

Zum Bandwechsel wird der Auftragfuß 4 von der in den Fig. 1 bis 3 gezeigten ausgefahrenen Stellung, in der er das Trägerband 3 gespannt hält, in die in den Fig. 4 und 5 gezeigte eingefahrene Endstellung überführt. Hierzu werden nach Öffnung des Gehäuses die Betätigungsabschnitte 8 an den Federstegen 12 des Schlittens 7 vom Benutzer mit zwei Fingern erfaßt und etwas in Richtung aufeinanderzu gedrückt, wodurch die Federstege 12 elastisch verbogen werden und mit ihren Verriegelungsabschnitten aus den Rastkerben 9 ausrasten. Anschließend wird der nunmehr bewegliche Schlitten 7 mit dem an ihm befestigten Auftragfuß 4 in das Gehäuse hinein so lange verfahren, bis die Enden der Federstege 12 an der Querleiste 16 zur Anlage kommen und ihre Verriegelungsteile gleichzeitig in die dort ausgebildeten Rastkerben 10 einrasten. Dadurch wird das vordem gespannte Trägerband 3 in eine schlaffe und entspannte Lage überführt, wie dies in Fig. 4 gestrichelt eingezeichnet ist. Das Trägerband 3 kann nun gemeinsam mit den beiden Spulen 2 und 5 aus der Gehäusehälfte 1 herausgenommen und eine neue Doppelspule (d.h. eine neue, gefüllte Vorratsspule 2, eine neue, leere Aufwickelspule 5 und ein zwischen beiden verlaufender Trägerbandabschnitt 3) in das Gehäuse eingelegt werden, wobei der Trägerbandabschnitt 3 ("Schlaufe") zwischen den beiden Spulen 2 und 5 nur locker, etwa wie in Fig. 4 gestrichelt eingezeichnet, um den Auftragfuß 4 herumgelegt werden muß. Hiernach werden die an den Federstegen 12 befestigten seitlichen Rastvorsprünge mit Hilfe der Betätigungselemente 8 wieder aus den Rastkerben 10 ausgerastet. Anschließend wird der Schlitten 7 in seine vordere, aus dem Gehäuse herausgefahrene Endstellung geschoben, in der die Rastvorsprünge der Federstege 12 in die Rastkerben 9 am vorderen Ende der seitlichen Stege 13 verriegelnd einschnappen. In dieser Position ist dann auch das Trägerband 3 wieder durch den Auftragfuß 4 gespannt und die Anordnung erreicht, wie sie in den Fig. 1 bis 3 dargestellt ist.

Schließlich wird die zweite Gehäusehälfte 1′ aufgesetzt (vgl. Fig. 2, 4 und 5) und ggf. mit der anderen Gehäusehälfte 1 verriegelt (was in den Figuren nicht gezeigt ist), wonach das Gerät wieder einsatzfähig ist.

Die dargestellten Einzelelemente des Gehäuses werden bevorzugt alle aus thermoplastischen Kunststoff hergestellt und vorzugsweise aus Spritzguß gefertigt.

Wie die Figuren, insbesondere die Fig. 1, 2 und 4 zeigen, weist das Gehäuse insgesamt eine zu seiner Längs-Mittelebene M-M (Fig. 2) symmetrische Ausbildung auf. Dabei liegt die Führungsschiene 11 mit ihrer Längs-Mittelachse genau in der Symmetrie-Mittellinie M-M, so daß bei gespanntem Trägerband 3 zumindest so lange, wie der Abwickeldurchmesser des Trägerbandes von der Vorratsspule 2 und der Aufwickeldurchmesser der Aufwickelspule 5 etwa gleich groß sind, sich eine zur Mittellinie M-M etwa symmetrische Bandführung des Trägerbandes 3 ergibt.

## Patentansprüche

1. Handgerät zum Übertragen eines Films von einem Trägerband (3) auf ein Substrat, mit einem längsgeteilten Gehäuse, (1, 1'), mit einem Auftragsfuß (4) in dem eine Vorratsspule (2) mit einem Wickel aus filmbeschichtetem Trägerband (3) angebracht ist, das von ihr aus über den aus dem Gehäuse (1, 1') herausragenden Auftragfuß (4) geführt, an diesem umgelenkt und von ihm wieder in das Gehäuse (1, 1') auf eine Aufwickelspule (5) zurückgeleitet wird, wobei bei geöffnetem Gehäuse (1, 1') Vorrats- und Aufwickelspule (2, 5) aus dem Gehäuse (1, 1') entnehmbar bzw. in dieses einlegbar sind, **dadurch gekennzeichnet**, daß der Auftragfuß (4) von seiner aus dem Gehäuse (1, 1′) herausragenden Stellung in eine in das Gehäuse (1, 1′) zurückgezogene Stellung verschiebbar und in seiner herausragenden, ausgefahrenen Stellung lösbar verriegelbar ist.

2. Handgerät nach Anspruch 1, dadurch gekennzeichnet, daß der Auftragfuß (4) automatisch verriegelt wird, wenn er in seine ausgefahrene Stellung überführt wird.

3. Handgerät nach Anspruch 1 oder 2, dadurch gekennzeichnet, daß der Auftragfuß (4) nur bei geöffnetem Gehäuse (1; 1′) in seiner ausgefahrenen Stellung entriegelbar und/oder in die eingefahrene Stellung verbringbar ist.

4. Handgerät nach einem der Ansprüche 1 bis 3, dadurch gekennzeichnet, daß der Auftragfuß (4) an einem längs einer als Formschiene ausgebildeten, in einer Gehäusehälfte (1) angebrachten Führungsschiene (11) verfahrbaren, mit dieser in formschlüssigem Eingriff stehenden Schlitten (7) befestigt ist.

5. Handgerät nach Anspruch 4, dadurch gekennzeichnet, daß die Formschiene als T-förmige Führungsschiene (11) ausgebildet ist, die an der Seitenwand (14) der zugeordneten Gehäusehälfte (1) befestigt, bevorzugt einstückig mit dieser ausgebildet, ist.

6. Handgerät nach Anspruch 4 oder 5, dadurch gekennzeichnet, daß der Schlitten (7) zwei beidseits der Führungsschiene (11) angebrachte Federstege (12) aufweist, die jeweils bei Erreichen einer der beiden Endstellungen des Auftragfußes (4) in formschlüssig verriegelnden Eingriff mit am Gehäuse (1) angebrachten Verriegelungselementen (9; 11) einfedern.

7. Handgerät nach Anspruch 6, dadurch gekennzeichnet, daß Auftragfuß (4), Schlitten (7) und Federstege (12) gemeinsam ein einstückiges Bauteil ausbilden.

8. Handgerät nach einem der Ansprüche 1 bis 7, dadurch gekennzeichnet, daß das geöffnete Gehäuse (1) einen zu einer Längsmittellinie (M-M) symmetrischen Aufbau aufweist, wobei der Auftragfuß (4) entlang der Symmetrielinie (M-M) verschiebbar ist.

9. Handgerät nach einem der Ansprüche 6 bis 8, dadurch gekennzeichnet, daß beide Federstege (12) an ihren Enden jeweils einen in Richtung auf die abnehmbare Gehäusehälfte (1′) seitlich vorstehenden Betätigungsabschnitt (8) aufweisen, mittels dessen sie außer Eingriff mit den Verriegelungsteilen (9; 10) bringbar sind.

10. Handgerät nach einem der Ansprüche 1 bis 9, dadurch gekennzeichnet, daß der Auftragfuß (4) ausfederbar ausgebildet ist.

11. Handgerät nach einem der Ansprüche 1 bis 10, dadurch gekennzeichnet, daß ein Anschlag (16) zur Begrenzung des Verschiebeweges des Auftragfußes (4) in das Gehäuse (1) hinein vorgesehen ist.

## Claims

1. A hand-held device for transferring a film from a carrier tape (3) to a substrate, comprising a longitudinally divided housing (1,1') with an applicator foot (4) in which is mounted a supply spool (2) with a roll of film-coated carrier tape (3) which is guided from the supply spool over the applicator foot (4) projecting from the housing (1,1'), reversed at the applicator foot (4) and returned therefrom to a wind-on spool (5) in the housing (1,1'), the arrangement being such that, when the housing (1,1') is open, the supply spool (2) and the wind-on spool (5) can be respectively removed from the housing (1,1') and inserted therein, characterized in that the applicator foot (4) is displaceable from its position projecting from the housing (1,1') into a position withdrawn into the housing (1,1') and is designed to be releasably locked in its projecting, extended position.

2. A hand-held device as claimed in claim 1, characterized in that the applicator foot (4) is automatically locked when it is moved into its extended position.

3. A hand-held device as claimed in claim 1 or 2, characterized in that the applicator foot (4) can only be unlocked in its extended position and/or can only be moved into its retracted position when the housing (1,1') is open.

4. A hand-held device as claimed in any of claims 1 to 3, characterized in that the applicator foot (4) is fixed to a slide (7) designed to travel along and to engage form-lockingly with a guide rail (11) in the form of a shaped rail arranged in one half of the housing.

5. A hand-held device as claimed in claim 4, characterized in that the shaped rail is in the form of a T-shaped guide rail (11) which is fixed to and preferably integral with the side wall (14) of the associated housing half (1).

6. A hand-held device as claimed in claim 4 or 5, characterized in that the slide (7) has two spring arms (12) which are arranged on either side of the guide rail (11) and which enter into form-locking engagement with locking elements (9;11) arranged on the housing (1) when the applicator foot (4) reaches one of its two end positions.

7. A hand-held device as claimed in claim 6, characterized in that the applicator foot (4), the slide (7) and the spring arms (12) together form an integral element.

8. A hand-held device as claimed in any of claims 1 to 7, characterized in that the opened housing (1) has a construction which is symmetrical to a longitudinal centre line (M-M), the applicator foot (4) being displaceable along the line of symmetry (M-M).

9. A hand-held device as claimed in any of claims 6 to 8, characterized in that, at their ends, both spring arms (12) have an actuating section (8) which projects laterally towards the removable housing half (1') and by means of which they can be disengaged from the locking elements (9;10).

10. A hand-held device as claimed in any of claims 1 to 9, characterized in that the applicator foot (4) is designed to spring out.

11. A hand-held device as claimed in any of claims 1 to 10, characterized in that a stop (16) for limiting the displacement of the applicator foot (4) into the housing (1) is provided.

## Revendications

1. Dispositif manuel pour transférer un film d'un ruban porteur (3) sur un substrat, avec un boîtier partagé longitudinalement (1, 1'), avec un pied de transfert (4) où est logée une bobine d'alimentation (2) avec un enroulement de ruban porteur (3) revêtu de film, qui part d'elle et est guidé par un pied de transfert (4) dépassant du boîtier (1, 1'), est dévié par lui et retourne dans le boîtier (1, 1') sur une bobine d'enroulement (5) où, quand le boîtier (1, 1') est ouvert on peut sortir du boîtier (1, 1') la bobine d'alimentation et la bobine d'enroulement (2, 5) ou respectivement on peut les y insérer, caractérisé en ce qu'on peut faire coulisser le pied de transfert (4) de sa position avancée du boîtier (1, 1') dans une position reculée dans le boîtier (1, 1') et qu'on peut le verrouiller dans sa position avancée dépassant de manière amovible.

2. Dispositif manuel selon la revendication 1, caractérisé en ce que le pied de transfert (4) est verrouillé automatiquement quand il est transféré dans sa position avancée.

3. Dispositif manuel selon la revendication 1 ou 2, caractérisé en ce que le pied de transfert (4) n'est déverrouillable dans sa position avancée et ne peut passer dans la position reculée que lorsque le boîtier (1, 1') est ouvert.

4. Dispositif manuel selon l'une des revendications 1 à 3, caractérisé en ce que le pied de transfert (4) peut se déplacer sur un rail de guidage (11) disposé dans une moitié de boîtier (1) constituée en rail profilé, par l'intermédiaire d'un traîneau (7) solidaire en prise avec le rail par interpénétration de forme.

5. Dispositif manuel selon la revendication 4, caractérisé en ce que le rail profilé est un rail de guidage en T (11) qui est fixé à la paroi latérale (14) de la moitié de boîtier correspondante (1), de préférence ne fait qu'une pièce avec elle.

6. Dispositif manuel selon la revendication 4 ou 5, caractérisé en ce que le traîneau (7) présente deux lames de ressort (12) placées de part et d'autre du rail de guidage (11), qui s'encliquettent quand elles atteignent l'une des positions terminales du pied de transfert (4) en prise de verrouillage par emboîtement de forme avec des éléments de verrouillage (9; 11) disposés sur le boîtier (1).

7. Dispositif manuel selon la revendication 6, caractérisé en ce que le pied de transfert (4), le traîneau (7) et Tes lames de ressort (12) constituent en commun une seule pièce.

8. Dispositif manuel selon l'une des revendications 1 à 7, caractérisé en ce que le boîtier ouvert (1) présente une construction symétrique par rapport à un axe médian longitudinal (M-M), le pied de transfert (4) pouvant coulisser le long de l'axe de symétrie (M-M).

9. Dispositif manuel selon l'une des revendications 6 à 8, caractérisé en ce que les deux lames de ressort (12) présentent à leurs extrémités dans le sens de la moitié de boîtier amovible (1') des organes d'actionnement (8) dépassant latéralement, grâce auxquels on peut les déverrouiller des pièces de verrouillage (9; 10).

10. Dispositif manuel selon l'une des revendications 1 à 9, caractérisé en ce que le pied de transfert (4) est formé de manière à pouvoir s'écarter de manière élastique.

11. Dispositif manuel selon l'une des revendications 1 à 10, caractérisé en ce qu'on prévoit une butée (16) pour limiter la course de coulissement du pied de transfert (4) à l'intérieur du boîtier (1).
